# EUROPÄISCHE PATENTSCHRIFT

(11) **EP 0 937 515 B1**
(45) Veröffentlichungstag und Bekanntmachung des Hinweises auf die Patenterteilung: **16.04.2003**
(21) Anmeldenummer: 99102577.6
(22) Anmeldetag: 11.02.1999
(51) Int. Cl.: B21B 27/05

(54) **Walze zur Planlagenbeeinflussung**
Roll for influencing flatness
Cylindre pour influencer la planéité

(30) Priorität: 20.02.1998 DE 19807115
(43) Veröffentlichungstag der Anmeldung: 25.08.1999
(73) Patentinhaber: SMS Demag AG, 40237 Düsseldorf (DE)
(72) Erfinder: Hartung, Hans Georg Dr.-Ing., 50259 Pulheim (DE); Richter, Hans-Peter, 57520 Friedewald (DE); Kühn, Helmut, 57223 Kreuztal (DE); Denker, Wolfgang, 57258 Freudenberg (DE); Klamma, Klaus, 57271 Hilchenbach (DE)
(74) Vertreter: Valentin, Ekkehard, Dipl.-Ing.

(56) Entgegenhaltungen:
- EP-A- 0 829 314
- GB-A- 2 094 687
- GB-A- 2 238 597
- US-A- 4 407 151
- PATENT ABSTRACTS OF JAPAN vol. 006, no. 224 (M-170), 9. November 1982 (1982-11-09) -& JP 57 127507 A (ISHIKAWAJIMA HARIMA JUKOGYO KK), 7. August 1982 (1982-08-07)

## Beschreibung

Die vorliegende Erfindung betrifft eine Walze gemäß dem Oberbegriff des Anspruchs 1, insbesondere eine Stützwalze, zum Walzen von Flachgut.

Beim Walzvorgang werden die Walzkräfte durch auf dem Flachgut, beispielsweise Metallband, aufliegende Arbeitswalzen aufgebracht und müssen dabei möglichst gleichmäßig über die gesamte Länge der Walze verteilt werden, d.h. die Berührungslinie zwischen dem Umfang der Walze und dem Band soll geradlinig verlaufen. Diese Geradlinigkeit wird durch das Walzprodukt gestört, was sich in einer stärker belasteten Zone und Balligkeit der Walze bemerkbar macht.

Um dies zu verhindern, werden üblicherweise auf die Arbeitswalzen Stützwalzen aufgelegt, die ausreichend biegesteif sein müssen. Zur Verhinderung der Balligkeit sind weiterhin Systeme bekannt, die über Hydraulikmechanismen die Balligkeit einer Walze und im Einzelfall auch die Abstützbreite verändern. Bei diesen Systemen wird die Balligkeit und gegebenenfalls auch die Nachgiebigkeit der Walze auf äußere Belastung längs des Ballens mit Hilfe von Öldruckpolstern und/oder hydraulisch betätigten Stützschuhen beeinflußt und an die Walzbedingungen angepaßt. Nachteilig sind hier die teilweise sehr aufwendige Hochdruck-Hydraulik sowie Probleme mit der Dichtigkeit, die in Verschmutzungen des Walzöls oder -emulsion durch das Hydrauliköl resultiert. Darüber hinaus wird der Einsatzbereich durch die Baugröße beschränkt, so daß diese Systeme zur Zeit ausschließlich als Stützwalzen eingesetzt werden können.

Zur Beeinflussung der Planheit und des Profils beim Walzen von Metallbändern sind weiterhin Systeme mit verschiebbaren Walzen bekannt. Hierbei wird entweder durch das partielle Verschieben von mindestens zwei Walzen die Lastverteilung zwischen den Walzen eingestellt oder der Walzspalt beeinflußt. Das CVC-Verfahren schlägt vor, durch gegensinniges Verschieben von geeignet konturierten Walzen auf Balligkeiten von Walzen zu reagieren.

Weiterhin ist es bekannt, auch Mantelwalzen als Stützwalzen einzusetzen, die trotz des Innenhohlraums hohe Biegesteifigkeiten erreichen. Hierzu schlägt die deutsche Patentanmeldung 196 37 584.3 vor, die Durchbiegung von Mantelwalzen mit innenliegenden Gleitlagern zu kompensieren. Es handelt sich beispielsweise um sphärische Gleitlager auf einer Tragachse bzw. Welle, die abstandsverstell- und festlegbar angeordnet werden können. Die Gleitlager sind als Ölfilmlager ausgebildet. Als nachteilig erweist es sich aber, daß die Kompensationszone zwischen den innenliegenden Lagerschalen und dem Stützwalzenmantel durch die jeweilige Lagerbreite, -zahl und -anordnung vorgegeben ist. Deshalb kommt dieses System nicht ohne weitere planheitsbeeinflussende Stellglieder aus.

Auch die US-Patentschrift 4,407,151 schlägt als Möglichkeit zur Beeinflussung der Biegesteifigkeit einer Mantelwalze das Einbringen von Stützmitteln in den Hohlraum vor. Zum Beispiel sollen auf eine Welle aufgebrachte Trägerscheiben an ausgesuchten Stellen über der Walzlänge angeordnet werden. Die Scheiben selbst können längs des Hohlraums der Walze durch Druck verschoben werden. Weiterhin wird vorgeschlagen, daß der Walzmantel eine Welle mit Spielpassung aufnimmt. Die Anpassung an das zu bearbeitende Flachgut wird durch axiale Verschiebung der jeweiligen Wellen von zwei Stützwalzen erreicht.

Die GB 2 094 687 A offenbart eine gattungsbildende Walze mit einer Welle sowie einem hiervon getrennten Wellenmantel, der mittels Lagerelementen, die auch hydrodynamischer oder hydrostatischer Art sein können, auf der Welle angeordnet ist. Die Lagermittel erstrecken sich im wesentlichen über die gesamte Mantellänge. In die Oberfläche der Welle ist eine Fläche heraus gearbeitet, deren axiale Länge variiert und wobei durch Rotation der Welle um ihre Achse das effektive Profil des Walzenmantels einstellbar ist.

Eine ähnliche Walze ist aus der GB 2 238 597 A bekannt. Hierbei ist, um sowohl eine positive, negative als auch neutrale Biegung des Mantels zu erlauben, die Wellenoberfläche in Regionen mit jeweils unterschiedlich großen Radien aufgeteilt, die entsprechend der notwendigen Kompensation einer unerwünschten Einstellung des Mantels als jeweilige Belastungsfläche eingestellt werden.

Der vorliegenden Erfindung liegt die Aufgabe zugrunde, eine biegesteife gattungsgemäße Walze weiter zu entwickeln.

Diese Aufgabe wird durch die Merkmale der Walze nach Anspruch 1 gelöst. Vorteilhafte Ausgestaltungen der Erfindung sind in den Unteransprüchen offenbart.

Es wird eine Walze vorgeschlagen, die aus einem rotierenden Walzmantel mit einem innerhalb des Walzmantels angeordneten Gleitlager in Form eines Rotationskörpers zur Beeinflussung der Biegesteifigkeit des Walzmantels besteht. Dieser Rotationskörper stellt zu der durch das Walzgut erzeugten Belastungszone des Walzmantels eine Gegenkraft dar. Durch diese Gegenkraft wird einer Balligkeit der Walze bzw. Arbeitswalzen entgegengewirkt.

Eine schnelle und optimale Anpassung an die Veränderung der Walzbedingungen wird erreicht, indem der Rotationskörper so geformt ist, daß eine der beanspruchten Zone des Walzmantels entsprechende Belastungsfläche Teil der Mantelfläche eines rotationssymmetrischen Körpers ist und die Berandung dieser Mantelfläche so gestaltet ist, daß Länge des Umfangs des Rotationskörpers Breite und/oder Lage der Belastungsfläche variieren.

Die Wahl des rotationssymmetrischen Körpers sowie der Berandungsverlauf sind eine Folge von Berechnungen und in Abhängigkeit von dem zu walzenden Bandbreiten- sowie dem notwendigen Walzkraftspektrum bestimmbar.

Die Belastungsfläche ist beispielsweise Teil der Mantelfläche eines Zylinders. Sie kann auch gewölbt sein, zum Beispiel, indem sie die Kontur eines Ellipsoids oder Paraboloids beschreibt. Weiterhin ist vorstellbar, daß die Belastungsfläche ein bestimmtes Muster aufweist.

Der derart schon angepaßt hergestellte Rotationskörper ist während des Walzvorgangs selbst durch Drehung einfach und schnell an variierende Metallbandbreiten und somit Belastungskräfte, die auf die Mantelwalze wirken, anpaßbar.

Indem der Gleitkörper nicht fest, sondern drehbar gelagert ist und wegen der vorgeschlagenen geometrischen Form kann die Belastungsfläche in der Kontaktzone mit anderen Walzen oder dem Walzgut durch Drehung in die Position gebracht werden, in der die Belastungsfläche des Rotationskörpers etwa der zu bearbeitenden Bandbreite und der daraus resultierenden Belastungszone im Walzmantel entspricht.

Um die Anpaßbarkeit des Rotationskörpers zu erhöhen, wird erfindungs-gemäß vorgeschlagen, daß der Rotationskörper im Bereich seiner Belastungsfläche eine Aussparung aufweist, deren Berandungsverlauf sowie deren Kontur beliebig geformt ist. Ebenso können mehrere Aussparungen dieser Art vorgesehen sein. Der Berandungsverlauf und die Kontur dieser Aussparungen werden ebenfalls wie die Berandung der Mantelfläche des Rotationskörpers spezifisch berechnet. Diese ausgesparten Bereiche als Entlastungsbereiche sind beim gleichzeitigen Auftreten von Mitten- und Randwellen oder bei Viertelwellen im Band von Vorteil.

Der Rotationskörper weist Randbereiche auf, die sich an die mittige Belastungsfläche anschließen. Diese Randbereiche können ebenfalls jede beliebige Form annehmen. Vorteilhafterweise nimmt der Umfang der Randbereiche zu den Enden des Rotationskörpers hin ab, beispielsweise kegelstumpfförmig. Die Form der Randbereiche muß aber nicht notwendigerweise rotationssymmetrisch sein.

Eine Ausführungsform schlägt vor, daß ein einziger Rotationskörper von der Mantelwalze aufgenommen wird. Es ist auch vorstellbar, daß innerhalb des Hohlraumes mehrere nebeneinander angeordnete Rotationskörper vorgesehen sind, die jeweils einzeln oder zusammen durch Drehung an die Walzbedingungen angepaßt werden können.

Weiterhin kann bevorzugt ein Rotationskörper verwendet werden, der sich aus mehreren Teilbereichen zusammensetzt, die passend ineinandergreifen oder voneinander weg bewegbar sind.

Vorteilhafterweise kommt die vorgeschlagene Walze als Stützwalze zur Anwendung. Hierbei sind beispielsweise Quarto-und andere Mehrwalzengerüste denkbar.

Weitere Einzelheiten und Vorteile der Erfindung ergeben sich aus den Ansprüchen und der nachfolgenden Beschreibung, in der das in den Figuren dargestellte Ausführungsbeispiel der Erfindung näher erläutert wird. Hierbei zeigen:
- Figur 1: eine schematische Ansicht des vorgeschlagenen Rotationskörpers;
- Figur 2: die obere Hälfte eines Quarto-Walzensatzes mit einer Stützwalze, bestehend aus dem Rotationskörper nach Figur 1 und einem Walzenmantel;
- Figur 3: eine Darstellung des Walzspaltprofils über der Band-breite beim Walzvorgang mit der Stützwalzenlagerung nach Figur 3;
- Figur 4: eine Darstellung des Walzspaltprofils über der Band-breite beim Walzvorgang mit konventioneller Stützwalzenlagerung;
- Figur 5: eine Darstellung der Lastverteilung zwischen dem Rotationskörper und dem Walzmantel über der Band-breite.

Figur 1 zeigt eine Ausführungsform des vorgeschlagenen Rotationskörpers 1, während in Figur 2 schematisch der Einbau des Rotationskörpers 1 in der Stützwalze eines Quarto-Walzgerüstes dargestellt ist.

Der Rotationskörper 1 weist eine mittige Belastungsfläche 2 auf, die Teil der Mantelfläche eines rotationssymmetrischen Körpers, bei dieser speziellen Ausführungsform eines Zylinders, ist. Die Berandung dieser Mantelfläche 2 ist mit 4 bezeichnet. Der Randverlauf ist eine Folge des Produktprogramms und wird individuell berechnet. Bei dieser Ausführungsform beschreiben die Ränder 4 der abgerollten Mantelfläche jeweils eine Sinuskurve. Dies bewirkt, daß der Abstand der Ränder voneinander über den Umfang des Rotationskörpers zunimmt (Abstand a) und wieder abnimmt (Abstand b).

Der Rotationskörper weist neben der mittigen Belastungszone 2 jeweils sich anschließende Randbereiche 3 auf. In dem gezeigten Beispiel sind diese Randbereiche 3 schief an den zylindrischen Mittenbereich 2 geschnitten und kegelstumpfförmig. Der Zylinder 2 und die schief geschnittenen Randbereiche 3 weisen die gleiche Rotationsachse auf.

Im rückwärtigen Bereich der Belastungsfläche 2 des Rotationskörpers ist eine Aussparung 10 vorgesehen (gestrichelte Linie), die in den Rotationskörper beispielsweise durch Fräsen eingebracht werden kann. Bei dem hier beschriebenen Ausführungsbeispiel zeigt die Aussparung einen tropfenförmigen Randverlauf 11. Die Kontur der Aussparung 10 im Inneren des Rotationskörpers ist nicht dargestellt, sie kann jeden beliebigen Verlauf annehmen.

Figur 2 zeigt schematisch den vorgeschlagenen Rotationskörper 1 als Gleitlager in einem aufgeschnittenen Walzmantel 5, der sich rotierend auf einer Arbeitswalze 6 bewegt, während der Rotationskörper in einem vorgegebenen Drehwinkel arretiert ist. Die Arbeitswalze 6 liegt auf dem zu walzenden Metallband 8.

Beim Walzvorgang wirken sich die Belastungen durch das Walzgut nachteilig auf die Balligkeit der Arbeitswalze 6 und somit wieder auf die Planheit des Metallbandes 8 aus. Die durch das Walzgut erzeugte Belastungszone und die Ausbauchung der Arbeitswalze 6 erfahren eine Gegenkraft durch die Stützwalze, insbesondere durch den Rotationskörper 1. Der Rotationskörper 1 wird durch Drehung so ein- und festgestellt, daß die für die auftretenden Kräfte optimale Belastungsfläche 2 des Rotationskörpers mit der Lastzone 9 zum Einsatz kommt.

Figur 3 zeigt das Walzspaltprofil beim Walzen eines 800 mm breiten Metallbandes in einem Quarto-Gerüst [2000 mm x 420 mm (AW) 1500 mm (SW)]. Es kam eine nach dem oben beschriebenen Prinzip arbeitende Stützwalze zum Einsatz. Die Breite der Belastungsfläche wurde 30 mm schmaler als die Bandbreite ge--wählt. Als Folge des Einsatzes der erfindungsgemäßen Walze stellt sich ein nahezu kastenförmiges Walzspaltprofil ein ohne Hinzuziehung eines anderen walzspaltprofilbeeinflussenden Hilfsmittels wie Walzbiege- oder verschiebesysteme.

Figur 4 zeigt im Vergleich die Walzspaltprofile beim Walzprozeß mit konventioneller Stützwalzenlagerung, deren Balligkeitsbeeinflussung für ein 1200 mm breites Band optimiert ist. Es ist ersichtlich, daß die Walzspaltprofile weniger kastenförmig und damit ungünstiger verlaufen.

Figur 5 stellt die Lastverteilung zwischen dem Rotationskörper und dem Walzmantel über der Bandbreite, hier 800 mm, dar. Die eingestellte Belastungsflächenbreite beträgt 770 mm.

Durch einen geeignet gewählten Durchmesserverlauf und Wölbung der Mantelfläche des Rotationskörpers stellt sich ein gleichmäßiger Lastverlauf zwischen der Belastungsfläche und dem rotierenden Walzmantel ein. Dieser gleichmäßige Lastverlauf ist gleichbedeutend mit einer nahezu konstanten Ölfilmdicke im Gleitlager und vermeidet unerwünschte Berührungen der Gleitlageroberflächen. Im vorliegenden Fall entsprach die hierfür notwendige Formgebung des Mittenstücks des Rotationskörpers einer konventionellen Balligkeit von 0,4 mm Durchmesserdifferenz längs des Ballens (bez. auf 2000 mm). Das Mittenstück des Rotationskörpers, d.h. die Belastungsfläche ist parabolisch-tonnenförmig.

Nicht nur die Änderung der Bandbreite läßt sich mit Hilfe der vorgeschlagenen Walze kompensieren, sondern auch die Auswirkungen veränderlicher Walzkräfte. Durch Drehung des Rotationskörpers und daraus resultierender Einstellung der Belastungsfläche wird es möglich, auf verschiedene Walzkräfte zu reagieren und ein gewünschtes kastenförmiges Walzspaltprofil sowie gleichmäßige Lagerbelastungen zu erzeugen.

## Patentansprüche

1. Walze, bestehend aus einem rotierenden Walzmantel mit innerhalb des Walzmantels angeordneten Mitteln zur Beeinflussung der Biegesteifigkeit des Walzmantels, wobei es sich bei den Beeinflussungsmitteln um ein Gleitlager in Form eines Rotationskörpers (1) handelt, der drehbar einstellbar und so geformt ist, daß seine der beanspruchten Zone des Walzmantels entsprechende Belastungsfläche (2) Teil der Mantelfläche eines rotationssymmetrischen Körpers ist und die Berandung (4) dieser Mantelfläche so gestaltet ist, daß längs des Umfangs des Rotationskörpers Breite und/oder Lage der Belastungsfläche variieren,
**dadurch gekennzeichnet,**
**daß** der Rotationskörper im Bereich seiner Belastungsfläche (2) mindestens eine Aussparung (10) aufweist, deren Berandungsverlauf sowie deren Innenkontur beliebig geformt ist.

2. Walze nach Anspruch 1,
**dadurch gekennzeichnet,**
**daß** der Rotationskörper (1) sich an die Belastungsfläche (2) anschließende Randbereiche (3) aufweist, deren Umfang zu den Enden hin abnimmt.

3. Walze nach Anspruch 2,
**dadurch gekennzeichnet,**
**daß** die Randbereiche (3) kegelstumpfförmig sind.

4. Walze nach einem der vorherigen Ansprüche,
**dadurch gekennzeichnet,**
**daß** mehrere nebeneinander angeordnete Rotationskörper (1) innerhalb des Walzmantels (5) vorgesehen sind.

5. Walze nach einem der vorherigen Ansprüche,
**dadurch gekennzeichnet,**
**daß** sich der Rotationskörper aus mehreren Teilbereichen zusammensetzt, die passend ineinandergreifen oder voneinander weg bewegbar sind.

6. Walze nach einem der vorherigen Ansprüche,
**dadurch gekennzeichnet,**
**daß** die Walze zur Anwendung als Stützwalze in einem Quarto-oder beliebigen Mehrwalzengerüst zum Walzen von Bandmaterial kommt.

## Claims

1. Roll, consisting of a rotating roll casing with means arranged within the roll casing and for influencing the bending stiffness of the roll casing, wherein the influencing means is a slide bearing in the form of a body (1) of rotation which is rotationally adjustable and so shaped that its load surface (2) corresponding with the loaded zone of the roll casing is part of the circumferential surface of a rotationally symmetrical body and the edge boundary (4) of this circumferential surface is so shaped that the width and/or position of the load surface varies or vary along the circumference of the body of rotation, **characterised in that** the body of rotation has in the region of its load surface (2) at least one cut-out (10), the edge boundary course of which as well as the inner contour of which is randomly shaped.

2. Roll according to claim 1, **characterised in that** the body (1) of rotation has edge regions (3), the circumference of which decreases towards the ends, adjoining the load surface (2).

3. Roll according to claim 2, **characterised in that** the edge regions (3) are frustoconical.

4. Roll according to one of the preceding claims, **characterised in that** several bodies (1) of rotation arranged adjacent to one another are provided within the roll casing (5).

5. Roll according to one of the preceding claims, **characterised in that** the body of rotation is composed of several part regions which interengage in fitting manner or are movable apart.

6. Roll according to one of the preceding claims, **characterised in that** the roll is intended for use as a backing roll in a four-high roll stand or any multiple roll stand for the rolling of strip material.

## Revendications

1. Cylindre constitué par une enveloppe de cylindre en rotation comportant des moyens agences à l'intérieur de l'enveloppe de cylindre et destinés à influencer la rigidité à la flexion de l'enveloppe de cylindre, les moyens d'influence étant un palier à glissement sous forme de corps de révolution (1) qui est réglable en étant mobile en rotation et qui est formé de telle sorte que sa surface de charge (2) correspondante à la zone sollicitée de l'enveloppe de cylindre fait partie de la surface enveloppe d'un corps à symétrie de révolution et la bordure (4) de cette surface enveloppe est réalisée de telle sorte que la largeur et/ou la position de la surface de charge varient le long de la périphérie du corps de révolution,
**caractérisé en ce que**
le corps de révolution présente, dans la zone de sa surface de charge (2), au moins une échancrure (10) dont le tracé de la bordure ainsi que le contour intérieur sont formés de manière quelconque.

2. Cylindre selon la revendication 1, **caractérisé en ce que** le corps de révolution (1) comprend des zones marginales (3) qui se raccordent à la surface de charge et dont la périphérie diminue vers les extrémités.

3. Cylindre selon la revendication 2, **caractérisé en ce que** les zones marginales (3) sont de forme tronconique.

4. Cylindre selon l'une des revendications précédentes, **caractérisé en ce qu'**il est prévu plusieurs corps de révolution (1) agencés les uns à côté des autres à l'intérieur de l'enveloppe de cylindre (5).

5. Cylindre selon l'une des revendications précédentes, **caractérisé en ce que** le corps de révolution se compose de plusieurs zones partielles qui s'imbriquent avec ajustement les unes dans les autres ou sont mobiles en éloignement les unes des autres.

6. Cylindre selon l'une des revendications précédentes, **caractérisé en ce que** le cylindre est utilisé à titre de cylindre de soutien dans une cage de laminoir du type quarto ou une cage quelconque à multiples cylindres pour laminer du matériau en forme de bande.
